# FASCICULE DE BREVET EUROPEEN

(11) **EP 1 371 301 B1**
(45) Date de publication et mention de la délivrance du brevet: **30.11.2005**
(21) Numéro de dépôt: 03291151.3
(22) Date de dépôt: 16.05.2003
(51) Int. Cl.: A45D 19/02, A45D 19/18

(54) **Ensemble pour l'application en mèches d'un produit capillaire, et méthode d'application en mèches d'un produit capillaire**
Anordnung zum Auftragen eines Haarpflegeproduktes auf Haarsträhnen und Verfahren zum Auftragen eines Haarpflegeproduktes auf Haarsträhnen
Assembly for the application of a haircare product to hairstrands and method for the application of a haircare product to hairstrands

(30) Priorité: 13.06.2002 FR 0207285
(43) Date de publication de la demande: 17.12.2003
(73) Titulaire: L'OREAL, 75008 Paris (FR)
(72) Inventeur: Winckels, Mathilde, 92110 Clichy (FR); Gourlaouen, Luc, 92600 Asnières (FR)
(74) Mandataire: Schmit, Charlotte

(56) Documents cités:
- WO-A-93/05677
- US-A- 3 012 695
- US-A- 3 255 765
- US-A- 5 067 501
- US-A- 5 676 480
- US-B1- 6 295 993

## Description

La présente invention a trait à un ensemble pour l'application, en mèches d'un produit capillaire, en particulier d'un produit de coloration/décoloration.

Actuellement, sont utilisées diverses techniques pour appliquer mèche à mèche un produit capillaire.

Selon une première méthode, un bonnet perforé est placé sur la tête de la consommatrice. A l'aide d'un outil dont une extrémité est configurée sous forme d'un crochet, les mèches en regard des perforations, sont extraites du bonnet. Le produit est alors appliqué uniformément sur ces mèches, notamment au moyen d'un pinceau. Après un temps de pose adéquat, le bonnet est retiré. L'action du produit colorant est ensuite neutralisée par un shampooing. Une telle méthode est décrite par exemple dans le brevet US-A-4 961 439.

Les inconvénients de cette méthode sont nombreux : elle est douloureuse pour la consommatrice lorsque les mèches sont extraites du bonnet et lorsque le bonnet est retiré ; elle est longue et fastidieuse à mettre en oeuvre. En outre, le risque est grand pour que le produit s'infiltre au travers des trous du bonnet, et tâche le cuir chevelu.

Selon une autre méthode, la mèche est placée sur une palette. Le produit est appliqué sur la mèche au moyen d'un pinceau. Les mèches sont laissées à l'air libre et séparées du reste de la chevelure par des mèches de coton placées à la racine des cheveux. Après le temps pose adéquat, les cheveux sont lavés de manière conventionnelle. A nouveau, la méthode est longue et fastidieuse. De plus, les mèches traitées sont inévitablement mises en contact avec le reste de la chevelure, ce qui compromet dans une large mesure l'esthétique du résultat. On connaît également du document US-5,067,501 un dispositif pour la distribution d'un produit capillaire le long d'une mèche de cheveux.

Selon une autre méthode encore, après application du produit sur la mèche, celle-ci est enveloppée au moyen d'une feuille de papier d'aluminium de manière à être isolée du reste de la chevelure. Le bruit généré par la mise en place de la feuille d'aluminium n'est pas des plus agréables pour la consommatrice. La méthode est fastidieuse et induit une différence de temps de pose non négligeable entre la première mèche et la dernière.

Pour les trois méthodes qui viennent d'être décrites brièvement, la quantité de produit déposé sur la mèche est fonction du volume de la mèche. De ce fait, il en résulte un taux d'imprégnation qui peut s'avérer parfois nettement insuffisant.

D'autres méthodes encore sont décrites dans les brevets US-A-3 295 535, US-A-2 655 924 ou encore WO 92/14379. Toutes ces méthodes, en raison notamment de leur complexité de mise en oeuvre, de leur caractère peu réaliste, n'ont jamais vu le jour d'un point de vue commercial. On connaît également du document US-6,295,993 un dispositif pour prélever des mèches et les enduire de produit.

Aussi, est-ce un des objets de l'invention que de réaliser un ensemble d'application en mèches d'un produit capillaire résolvant en tout ou partie les problèmes discutés ci-avant en référence aux dispositifs conventionnels.

C'est en particulier un objet de l'invention que de fournir un ensemble pour l'application en mèche d'un produit capillaire, et qui permette d'améliorer de façon sensible le degré d'imprégnation des mèches.

C'est un autre objet de l'invention que de réaliser un tel ensemble qui permette une application aisée et sans douleur pour la consommatrice.

C'est encore un autre objet de l'invention que de réaliser un ensemble qui permette une imprégnation homogène des mèches sélectionnées, sans affecter les mèches voisines.

C'est encore un autre objet que de réaliser un tel ensemble qui limite les risques pour celle qui la met en oeuvre de se souiller les doigts.

C'est encore un autre objet de l'invention que de réaliser un tel ensemble qui réduise de manière sensible les risques de générer des taches sur le cuir chevelu.

D'autres objets encore apparaîtront dans la description détaillée qui suit.

Selon l'invention, ces objets sont atteints en réalisant un ensemble pour l'application en mèches d'un produit capillaire, comprenant :
a) un applicateur comportant :
   i) une portion formant réservoir contenant le produit à appliquer ;
   ii) une portion applicatrice comportant une zone d'application, en engagement avec laquelle une mèche, préalablement isolée du reste de la chevelure, est apte à être retenue lors d'un déplacement relatif entre l'applicateur et la mèche selon une direction longitudinale à cette dernière ; et
   iii) au moins un passage pour l'amenée du produit depuis le réservoir vers la zone de retenue lors dudit déplacement de manière à enduire la mèche dudit produit ;
b) un manchon souple, ouvert en ses deux extrémités, pour recevoir ladite mèche via l'une de ses extrémités ouvertes, et l'envelopper sur au moins une partie de sa longueur, le manchon souple étant apte à être mis en engagement relativement à l'applicateur de manière à pouvoir être mis en place autour de la mèche, simultanément à au moins une partie dudit déplacement relatif.

Ainsi, la mise en contact de la mèche avec le produit se fait simultanément au déplacement de l'applicateur relativement à la mèche. Le manchon souple est déroulé au fur et à mesure, à la manière d'un "tuyau", le long de la mèche déjà enduite, et empêche ainsi toute "contamination" des mèches voisines par cette mèche qui vient d'être traitée. La méthode est simple à mettre en oeuvre et requiert sensiblement moins de temps que les méthodes conventionnelles.

Lorsque, dans le cas d'un produit de coloration, ce dernier contient de l'ammoniac, on en limite les émanations malodorantes.

En outre, en faisant varier la configuration de la zone d'application, en particulier ses dimensions, on autorise le prélèvement et le traitement de mèches particulièrement fines, permettant ainsi l'obtention d'effets esthétiques difficilement réalisables avec les techniques conventionnelles.

Ainsi, en enveloppant la mèche de manière simultanée, ou quasi-simultanée, à sa mise en contact avec le produit, on augmente la quantité de produit avec lequel elle peut être imprégnée. Le résultat couleur, au final, s'en trouve amélioré, et le temps de pose réduit. Il en va de même pour le temps nécessaire à la mise en oeuvre de la méthode. Enfin, on réduit également les risques de "contamination" des mèches non traitées par les mèches traitées.

De préférence, l'alimentation de la zone de retenue en produit se fait en réponse à une réduction de volume de la portion formant réservoir.

A cet effet, de préférence, la portion formant réservoir comprend au moins une paroi déformable élastiquement, notamment sous forme d'un soufflet, la réduction de volume résultant d'une pression exercée sur ladite paroi.

Dans le cas où le corps du réservoir est configuré sous forme d'un soufflet, sur au moins une partie de sa hauteur, la pression apte à causer la sortie du produit et son acheminement vers la zone d'application, est une pression sensiblement selon l'axe longitudinal de l'applicateur.

Alternativement, la réduction de volume résulte d'une pression exercée sur les parois déformables élastiquement du réservoir. Dans cette hypothèse, la pression à exercer doit être sensiblement perpendiculaire à l'axe longitudinal de l'applicateur.

Le remplissage du réservoir peut être réalisé en utilisant la déformabilité élastique du réservoir. Ainsi, après avoir comprimé le réservoir par une pression adéquate, on trempe l'applicateur dans un bol contenant le produit à appliquer de manière à ce que l'orifice via lequel la partie applicatrice est alimentée, soit immergé dans le produit. On relâche alors la pression exercée sur les parois du réservoir, lesquelles alors reprennent par rappel élastique leur configuration non déformée. Ce faisant, il se crée à l'intérieur du réservoir une dépression, laquelle dépression cause une remontée de produit à l'intérieur du réservoir.

Alternativement, il est possible de prévoir un orifice distinct pour le remplissage du réservoir, via lequel le produit est versé. L'orifice peut alors être obturé par un bouchon amovible, fixé notamment par vissage.

L'applicateur peut être formé d'une seule pièce, obtenue notamment par extrusion soufflage. Le matériau est de préférence une polyoléfine de type polyéthylène.

Alternativement, la portion applicatrice est constituée d'une portion rapportée et fixée à la portion formant réservoir, notamment par encliquetage, vissage, collage, serrage, ou soudage. Dans cette hypothèse, le réservoir peut être réalisé par extrusion soufflage.

Un tel applicateur peut être à usage unique ou configuré de manière à pouvoir être nettoyé en vue d'utilisations ultérieures.

De préférence, l'applicateur est de forme allongée, le manchon souple étant configuré de manière à pouvoir être enfilé sur l'applicateur via la portion applicatrice de ce dernier. Dans cette position, le manchon souple est comprimé axialement, la première extrémité du manchon souple pouvant être en butée axiale contre une portion appropriée de l'applicateur, la seconde extrémité se situant quelque part entre la première extrémité et la portion applicatrice, de manière à ne pas gêner la mise en engagement de la mèche avec ladite partie applicatrice.

Avantageusement, le manchon souple est monté de manière amovible autour de l'applicateur. En effet, une fois mis en place autour de la mèche, ladite mèche ayant été entièrement enduite, celle-ci se désengage de la portion applicatrice, et le manchon souple peut être désengagé de l'applicateur pour rester autour de la mèche. Un nouveau manchon comprimé axialement peut être monté autour de l'applicateur pour être ensuite mis en place autour d'une autre mèche également à enduire au moyen de cet applicateur.

De préférence, au moins une extrémité ouverte du manchon souple comprend des moyens déformables pour, de manière réversible, en assurer la fermeture au moins partielle, notamment par maintien sensiblement en contact, voire serrage, sur lui-même, d'un bord libre de ladite extrémité ouverte.

De préférence toutefois, les deux extrémités ouvertes sont équipées desdits moyens déformables. Ainsi, on évite d'une part que le produit ne s'écoule sur le cuir chevelu, et d'autre part que le produit ne s'écoule sur les épaules de la consommatrice via l'autre extrémité du manchon.

Le degré de fermeture des extrémités du manchon souple dépend bien évidemment de la viscosité de la composition à appliquer.

Selon un mode de réalisation particulier, lesdits moyens déformables sont constitués de moyens formant ressort, configurés de manière à contraindre en position de serrage sur lui-même le bord libre de ladite ou desdites extrémités ouvertes. On rencontre de tels moyens par exemple pour la fermeture réversible de certains étuis à lunettes.

Alternativement, lesdits moyens déformables sont réalisés en un matériau souple à faible mémoire de forme, notamment à partir d'une feuille à base d'aluminium, ou d'un complexe à base d'aluminium et de plastique. Dans ce cas, les moyens de fermeture sont réalisés sous forme d'une bague de renfort située à chaque extrémité.

De préférence, le manchon souple est réalisé en un matériau transparent ou translucide.

Le manchon souple peut être obtenu à partir de deux feuilles soudées ou collées l'une sur l'autre le long de leurs deux bords longitudinaux, ou par repliement sur elle-même d'une feuille et par soudage l'un sur l'autre de ses deux bords longitudinaux. A titre d'exemple, on utilise une ou plusieurs feuilles de polyéthylène. Alternativement, le manchon souple peut être extrudé.

Selon un autre aspect de l'invention, on réalise un procédé d'application en mèches d'un produit capillaire, consistant à
a) prélever une mèche sur la chevelure et la mettre en engagement avec une zone d'application d'une portion applicatrice d'un applicateur, ladite zone d'application étant alimentée en produit via au moins un passage apte à communiquer avec un réservoir contenant ledit produit ;
b) tout en maintenant la mèche en engagement avec ladite zone d'application, provoquer un déplacement relatif entre l'applicateur et la mèche selon une direction longitudinale à cette dernière, de manière à enduire la mèche dudit produit ; et
c) simultanément à au moins une partie dudit mouvement relatif entre l'applicateur et la mèche, envelopper cette dernière sur au moins une partie de sa longueur, au moyen d'un manchon souple ouvert en ses deux extrémités.

De préférence, la mise en engagement de la mèche avec la zone d'application s'effectue en un point de ladite mèche situé au voisinage du cuir chevelu, le déplacement relatif entre la mèche et l'applicateur s'effectuant en direction de l'extrémité libre de la mèche.

Avantageusement, le procédé comprend en outre une étape consistant à :
d) refermer au moins en partie l'extrémité ouverte du manchon souple, la plus proche du cuir chevelu, sur la mèche, de manière à limiter les écoulements de produit en direction du cuir chevelu.

Après désengagement de la mèche relativement à la zone d'application, l'extrémité ouverte du manchon souple la plus éloignée du cuir chevelu peut être refermée, au moins en partie, de manière à limiter les écoulements de produit au travers de ladite extrémité ouverte.

De préférence également, le procédé comporte une étape de malaxage de la mèche à l'intérieur du manchon souple de manière à améliorer l'enduction de la mèche par ledit produit, et en particulier l'homogénéité de l'imprégnation.

Le produit est de préférence un produit de coloration/décoloration capillaire.

Selon encore un autre aspect, l'invention vise l'utilisation dans un procédé selon l'invention d'un manchon souple de forme allongée dont l'une au moins des extrémités ouvertes est équipée de moyens destinés à, après insertion de la mèche à l'intérieur du manchon, refermer au moins en partie ladite extrémité ouverte sur ladite mèche.

De préférence, les moyens de fermeture sont prévus aux deux extrémités.

De tels moyens de fermeture peuvent être constitués d'une bague réalisée en un matériau souple à faible mémoire de forme, notamment à base d'aluminium, ou d'un arrangement formant ressort.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue en perspective d'un applicateur utilisable dans l'ensemble d'application selon un premier mode de réalisation de l'invention ;
- la figure 2 est une vue en coupe de l'applicateur de la figure 1 ;
- la figure 3 est une vue en coupe d'un autre mode de réalisation de l'applicateur utilisable dans l'ensemble d'application selon l'invention ;
- les figures 4A et 4B sont relatives à un premier mode de réalisation d'un manchon souple utilisable dans l'ensemble d'application selon l'invention ;
- la figure 5 est relative à un second mode de réalisation d'un manchon souple utilisable dans l'ensemble d'application selon l'invention ; et
- les figures 6A-6G illustrent les différentes étapes d'utilisation de l'ensemble d'application selon l'invention.

L'applicateur 1 représenté aux figures 1 et 2 est de forme allongée selon un axe X. Selon un mode de réalisation préférentiel, l'applicateur 1 est réalisé par extrusion soufflage d'un matériau tel qu'un polypropylène ou un polyéthylène de basse densité.

L'applicateur 1 comprend une portion formant réservoir 2 dont une extrémité se termine par un fond 3. L'extrémité du réservoir opposée au fond 3 se prolonge par une portion de plus faible section 4 formant un passage d'amenée du produit vers une portion applicatrice 8.

La portion applicatrice 8 comprend principalement une ouverture 5 ménagée dans la paroi latérale de la portion de plus faible section 4, au voisinage de son extrémité opposée au réservoir 3.

Le bord 6 délimitant ladite ouverture 5 est configuré sous forme d'un crochet, constituant une zone d'application.

La portion formant réservoir 2 est séparée de la portion de plus faible section 4 par un épaulement 7.

Les parois du réservoir 2 sont compressibles élastiquement en réponse à une pression exercée sensiblement perpendiculairement à l'axe X, de manière à, en réponse à une telle pression, causer une réduction de volume du réservoir 2, et l'acheminement du produit en direction de la portion applicatrice 8.

Le volume du réservoir 2 peut être adapté de manière à contenir la quantité de produit nécessaire au traitement d'une ou plusieurs mèches.

Le mode de réalisation de l'applicateur de la figure 3 se distingue du premier mode de réalisation en ce que :
i) sur une portion de sa hauteur, le corps du réservoir 2 est configuré sous forme d'un soufflet 9 de manière à ce que, une pression exercée axialement sur le fond 3 du réservoir, provoque une diminution du volume de ce dernier, et la mise sous pression du produit en vue d'en provoquer l'acheminement vers la portion applicatrice 8 ; et
ii) la portion applicatrice 8 est constituée d'une pièce réalisée de manière indépendante du réservoir 2, et montée sur ce dernier par encliquetage, ou par tout autre moyen approprié (vissage, collage, soudage, etc.).

Les figures 4A et 4B auxquelles il est maintenant fait référence illustrent un premier mode de réalisation d'une autre composante de l'ensemble selon l'invention : le manchon souple 10 permettant d'envelopper la mèche sur lequel le produit a été appliqué.

Selon ce mode de réalisation, le manchon souple 10 se présente sous forme d'une enveloppe 11 allongée, ouverte en ses deux extrémités 12 et 13. La longueur du manchon peut, en fonction de la longueur des cheveux auxquels il est destiné, être de l'ordre de 10 cm à 40 cm. La largeur de l'enveloppe, perpendiculairement à son axe longitudinal, peut aller de 1 à 5 cm, et de préférence, de 2 à 4 cm. Pour la réalisation de fines mèches, la largeur de l'enveloppe pourra être de l'ordre de 1,5 à 2 cm. Pour des mèches plus importantes, la largeur de l'enveloppe pourra être de l'ordre de 2,5 à 3 cm.

L'enveloppe tubulaire peut être formée par extrusion ou repliement d'une feuille de polyéthylène autour de son axe longitudinal, puis par soudure, l'un sur l'autre, des deux bords longitudinaux de la feuille ainsi repliée.

Alternativement, elle peut être formée par la superposition de deux feuilles identiques soudées ou collées l'une sur l'autre le long de leurs bords longitudinaux respectifs.

Chacune des extrémités 12 et 13 de l'enveloppe 11 est renforcée par un anneau ou une bague 14, 15, réalisée en un matériau déformable, à faible mémoire de forme, par exemple à base d'aluminium. Les bagues 14 et 15 sont disposées soit à l'intérieur de l'enveloppe 11, soit à l'extérieur. Elles peuvent être fixées à l'enveloppe souple par collage.

Les bagues 14 et 15 permettent, lorsqu'elles sont écrasées sur elles-mêmes, de resserrer sur lui-même le bord délimitant l'extrémité ouverte correspondante du manchon souple, de manière à la fermer au moins en partie. Cette position de fermeture au moins partielle des extrémités 12 et 13 est illustrée à la figure 4B.

Dans le mode de réalisation de la figure 5, les dispositifs de fermeture 16 et 17 des extrémités 12 et 13 de l'enveloppe 11 sont constitués d'arrangements formant ressort constitués chacun de deux éléments cylindriques 18, 19, reliés l'un à l'autre par leurs deux extrémités respectives et qui, en l'absence de contrainte, sont en contact l'un de l'autre sur toute leur longueur (extrémité 12). Dans cette position, l'extrémité 12 de l'enveloppe 11 est sensiblement fermée.

Lorsqu'une pression est exercée sur les deux extrémités d'un tel arrangement formant ressort 17, de la manière représentée pour l'extrémité 13 de la figure 5, les deux éléments 18 et 19 s'écartent l'un de l'autre, à l'exception de leurs extrémités, causant ainsi l'ouverture de l'extrémité correspondante du manchon souple.

Lorsque cesse la pression, les éléments 18 et 19 reprennent par rappel élastique leur position jointive.

Les éléments formant ressort 18 et 19 peuvent être en métal ou en plastique.

Les figures 6A-6G auxquelles il est maintenant fait référence, représentent une séquence d'utilisation de l'ensemble d'application selon l'invention.

A la figure 6A, le manchon souple 10 est, à la manière d'une chaussette, enfilé sur l'applicateur 1 via sa portion applicatrice 8, par un mouvement tel que représenté par la flèche F₁.

A la figure 6B, une extrémité 13 du manchon souple 10 est en butée contre l'épaulement 7 de l'applicateur. L'autre extrémité 12 du manchon souple 10 est à un niveau situé entre la première extrémité 13 et l'extrémité libre de la portion applicatrice 8 de l'applicateur, cette dernière étant ainsi à l'extérieur du manchon souple 10.

A la figure 6C, la portion applicatrice 8 est immergée dans un bol contenant la composition à appliquer, en ayant, de préférence au préalable, comprimé les parois de la portion formant réservoir 2.

En relâchant la pression exercée sur les parois du réservoir 2, celles-ci, par rappel élastique, reprennent leur position de non-déformation. Le produit remonte dans le réservoir via l'ouverture 5 de la portion applicatrice 8.

A la figure 6D, une mèche M est prélevée sur la chevelure et mise en engagement, le plus près possible du cuir chevelu avec le bord 6 de l'ouverture 5.

Préalablement à tout déplacement relatif entre l'applicateur 1 et la mèche M, ou après un déplacement sur une courte distance, l'utilisatrice descend l'extrémité 12 du manchon souple 10 le plus près possible du cuir chevelu, et écrase la bague métallique 14 sur la mèche M, obturant ainsi au moins en partie l'extrémité ouverte 12 du manchon souple 10. En particulier, la mèche M n'étant pas encore complètement disposée à l'intérieur du manchon souple 10, l'extrémité 12 reste partiellement ouverte pour permettre le passage du reste de la mèche M dans le manchon 10. Après introduction complète de la mèche M dans le manchon 10, l'ouverture 12 peut être obturée.

Ensuite, tout en maintenant la bague 14 fixement relativement à la mèche M, l'utilisatrice déplace l'applicateur 1 relativement à la mèche M selon le mouvement illustré par la flèche F₂, en exerçant une pression sur les parois du réservoir 2 de manière à, simultanément au déplacement de l'applicateur 1, imprégner la mèche M du produit de coloration (figure 6E).

Simultanément à ce mouvement, le manchon souple 10 dont une extrémité 12 est fixe relativement à la mèche M, et dont l'autre 13 est maintenue fixement relativement à l'applicateur 1, se déploie progressivement, et enveloppe la mèche sur sa longueur au fur et à mesure qu'elle est enduite de produit.

Le mouvement se poursuit jusqu'à ce que, lorsque l'applicateur 1 arrive au bout de la mèche M, l'applicateur 1 se désengage relativement de la mèche M.

A ce moment, l'utilisatrice écrase sur elle-même la bague métallique 15, obturant ainsi de manière sensible l'extrémité 13 du manchon souple 10 (figure 6F).

Ensuite, avec ses doigts, elle malaxe la mèche M à l'intérieur du manchon souple 10 ainsi positionné de manière à parfaire l'imprégnation de la mèche M.

Elle procède de la même manière avec toutes les mèches à traiter.

Après le temps de pose requis, par une traction exercée sur le manchon souple 10 selon la flèche F₃, l'utilisatrice libère les mèches de leur protection (figure 6G).

Les cheveux sont ensuite rincés de manière conventionnelle.

Au final, l'application est totalement indolore pour le sujet dont les mèches ont été traitées. La quantité de produit déposé ne dépend pas uniquement de la taille de la mèche, mais dépend de la taille du tube à l'intérieur de laquelle la mèche est enveloppée au fur et à mesure de sa mise en contact avec le produit. De ce fait, le taux d'imprégnation de la mèche s'en trouve amélioré de façon sensible. Il en résulte que le temps de pose peut être réduit de façon notable. Enfin, les autres inconvénients propres aux méthodes traditionnelles discutées dans le préambule de la demande, ont été minimisés de façon drastique, voire, supprimés.

Dans la description détaillée qui précède, il a été fait référence à des modes de réalisation préférés de l'invention.

## Revendications

1. Ensemble pour l'application en mèches d'un produit capillaire, comprenant :
a) un applicateur (1) comportant :
i) une portion formant réservoir (2) contenant le produit à appliquer ;
ii) une portion applicatrice (8) comportant une zone d'application (6), en engagement avec laquelle une mèche (M), préalablement isolée du reste de la chevelure, est apte à être retenue lors d'un déplacement relatif entre l'applicateur (1) et la mèche selon une direction longitudinale à cette dernière ; et
iii) au moins un passage (4) pour l'amenée du produit depuis le réservoir (2) vers la zone d'application (6) lors dudit déplacement de manière à enduire la mèche (M) dudit produit ;
b) un manchon souple (10) ouvert en ses deux extrémités (12, 13) pour recevoir ladite mèche (M) via l'une de ses extrémités ouvertes, et l'envelopper sur au moins une partie de sa longueur, le manchon souple (10) étant apte à être mis en engagement relativement à l'applicateur (1) de manière à pouvoir être mis en place autour de la mèche (M), simultanément à au moins une partie dudit déplacement relatif.

2. Ensemble selon la revendication 1 **caractérisé en ce que** l'alimentation de la zone d'application (6) se fait en réponse à une réduction de volume de la portion formant réservoir (2).

3. Ensemble selon la revendication 2 **caractérisé en ce que** la portion formant réservoir (2) comprend au moins une paroi déformable élastiquement, notamment sous forme d'un soufflet (9), la réduction de volume résultant d'une pression exercée sur ladite paroi.

4. Ensemble selon l'une quelconque des revendications 1 à 3, **caractérisé en ce que** l'applicateur (1) est formé d'une seule pièce, obtenue notamment par extrusion soufflage.

5. Ensemble selon l'une quelconque des revendications 1 à 3 **caractérisé en ce que** la portion applicatrice (8) est constituée d'une portion rapportée et fixée à la portion formant réservoir (2), notamment par encliquetage, vissage, collage, serrage, ou soudage.

6. Ensemble selon l'une quelconque des revendications 1 à 5 **caractérisé en ce que** l'applicateur (1) est de forme allongée, le manchon souple (10) étant configuré de manière à pouvoir être enfilé sur l'applicateur (1) via la portion applicatrice (8) de ce dernier.

7. Ensemble selon l'une quelconque des revendications 1 à 6 **caractérisé en ce qu'**au moins une extrémité ouverte (12, 13) du manchon souple comprend des moyens déformables (14-19) pour, de manière réversible, en assurer la fermeture au moins partielle, notamment par maintien sensiblement en contact, voire serrage, sur lui-même d'un bord libre de ladite extrémité ouverte (12, 13).

8. Ensemble selon la revendication 7 **caractérisé en ce que** les deux extrémités ouvertes (12, 13) sont équipées desdits moyens déformables.

9. Ensemble selon la revendication 7 ou 8 **caractérisé en ce que** lesdits moyens déformables sont constitués de moyens formant ressort (16-19), configurés de manière à contraindre en position de serrage sur lui-même le bord libre de ladite ou desdites extrémités ouvertes (12, 13).

10. Ensemble selon la revendication 8 **caractérisé en ce que** lesdits moyens déformables (14, 15) sont réalisés en un matériau souple à faible mémoire de forme, notamment à partir d'une feuille à base d'aluminium, ou d'un complexe à base d'aluminium et de plastique.

11. Ensemble selon l'une quelconque des revendications qui précèdent **caractérisé en ce que** le manchon souple (10) est réalisé en un matériau transparent ou translucide.

12. Ensemble selon l'une quelconque des revendications qui précèdent **caractérisé en ce que** le manchon souple (10) est obtenu :
i) par extrusion ; ou
ii) à partir de deux feuilles soudées ou collées l'une sur l'autre le long de leurs deux bords longitudinaux ; ou
iii) par repliement sur elle-même d'une feuille et par soudage ou collage l'un sur l'autre de ses deux bords longitudinaux.

13. Procédé d'application en mèches d'un produit capillaire, consistant à
a) prélever une mèche (M) sur la chevelure et la mettre en engagement avec une zone d'application (6) d'une portion applicatrice (8) d'un applicateur (1), ladite zone d'application étant alimentée en produit via au moins un passage (4) apte à communiquer avec un réservoir contenant ledit produit ;
b) tout en maintenant la mèche (M) en engagement avec ladite zone d'application (6), provoquer un déplacement relatif entre l'applicateur (1) et la mèche selon une direction longitudinale à cette dernière, de manière à enduire la mèche dudit produit ; et
c) simultanément à au moins une partie dudit mouvement relatif entre l'applicateur (1) et la mèche (M), envelopper cette dernière sur au moins une partie de sa longueur, au moyen d'au moins d'un manchon souple (10) ouvert en ses deux extrémités (12, 13).

14. Procédé selon la revendication 13 **caractérisé en ce que** la mise en engagement de la mèche (M) avec la zone d'application (6) s'effectue en un point de ladite mèche situé au voisinage du cuir chevelu, le déplacement relatif entre la mèche et l'applicateur (1) s'effectuant en direction de l'extrémité libre de la mèche.

15. Procédé selon la revendication 13 ou 14 **caractérisé en ce qu'**il comprend en outre une étape consistant à :
d) refermer au moins en partie l'extrémité ouverte (12) du manchon souple (10), la plus proche du cuir chevelu, sur la mèche (M) de manière à limiter les écoulements de produit en direction du cuir chevelu.

16. Procédé selon l'une quelconque des revendications 13 à 15 **caractérisé en ce qu'**après désengagement de la mèche (M) relativement à la zone d'application (6), l'extrémité ouverte (13) du manchon souple (10) la plus éloignée du cuir chevelu est refermée, au moins en partie, de manière à limiter les écoulements de produit au travers de ladite extrémité ouverte (13).

17. Procédé selon l'une quelconque des revendications 13 à 16 **caractérisé en ce qu'**il comprend une étape de malaxage de la mèche (M) à l'intérieur du manchon souple (10) de manière à améliorer l'enduction de la mèche par ledit produit.

18. Procédé selon l'une quelconque des revendications 13 à 17 **caractérisé en ce que** le produit est un produit de coloration/décoloration.

19. Utilisation dans un procédé selon l'une quelconque des revendications 13 à 18 d'un manchon souple, de forme allongée (11), dont l'une au moins des extrémités ouvertes est équipée de moyens (14 -19) destinés à, après insertion de la mèche (M) à l'intérieur du manchon, refermer au moins en partie ladite extrémité ouverte sur ladite mèche.

20. Utilisation selon la revendication précédente **caractérisée en ce que** lesdits moyens (14 -19) sont prévus aux deux extrémités (12, 13).

21. Utilisation selon la revendication 19 ou 20 **caractérisée en ce que** lesdits moyens sont constitués d'une bague (14, 15) réalisée en un matériau souple à faible mémoire de forme, notamment à base d'aluminium, ou d'un arrangement formant ressort (16-19).

22. Ensemble selon l'une quelconque des revendications 1 à 12 **caractérisé en ce que** le manchon souple est de forme allongée (11) tel que l'une au moins des extrémités ouvertes est équipée de moyens (14 -19) destinés à, après insertion de la mèche (M) à l'intérieur du manchon souple, refermer au moins en partie ladite extrémité ouverte sur ladite mèche.

23. Ensemble selon la revendication précédente **caractérisé en ce que** lesdits moyens (14 -19) sont prévus aux deux extrémités (12, 13).

24. Ensemble selon la revendication 22 ou 23 **caractérisé en ce que** lesdits moyens sont constitués d'une bague (14, 15) réalisée en un matériau souple à faible mémoire de forme, notamment à base d'aluminium, ou d'un arrangement formant ressort (16-19).

## Patentansprüche

1. Einheit zum strähnenweisen Auftragen eines Haarpflegeprodukts, die aufweist:
a) einen Applikator (1) mit:
i) einem Abschnitt, der einen das aufzutragende Produkt enthaltenden Behälter (2) bildet;
ii) einem Auftragabschnitt (8), der eine Auftragzone (6) aufweist, in Eingriff mit der eine Strähne (M), die vorher vom Rest des Haars isoliert wurde, bei einer relativen Verschiebung zwischen dem Applikator (1) und der Strähne in Längsrichtung zu dieser festgehalten werden kann; und
iii) mindestens einem Durchgang (4) für die Zuführung des Produkts aus dem Behälter (2) in die Auftragzone (6) bei der Verschiebung, um die Strähne (M) mit dem Produkt zu bestreichen;
b) eine biegsame Hülse (10), die an ihren beiden Enden (12, 13) offen ist, um die Strähne (M) über eines ihrer offenen Enden aufzunehmen und sie über zumindest einen Teil ihrer Länge zu umhüllen, wobei die biegsame Hülse (10) in der Lage ist, derart mit dem Applikator (1) in gegenseitigen Eingriff gebracht zu werden, dass sie während mindestens eines Teils der relativen Verschiebung gleichzeitig um die Strähne (M) herum angeordnet werden kann.

2. Einheit nach Anspruch 1, **dadurch gekennzeichnet, dass** das Speisen der Auftragzone (6) als Reaktion auf eine Volumenreduzierung des einen Behälter (2) bildenden Abschnitts erfolgt.

3. Einheit nach Anspruch 2, **dadurch gekennzeichnet, dass** der einen Behälter (2) bildende Abschnitt mindestens eine elastisch verformbare Wand, insbesondere in Form eines Faltenbalgs (9), aufweist, wobei die Volumenreduzierung durch einen auf die Wand ausgeübten Druck entsteht.

4. Einheit nach einem der Ansprüche 1 bis 3, **dadurch gekennzeichnet, dass** der Applikator (1) aus einem Stück geformt ist, das insbesondere durch Extrusionsblasen erhalten wird.

5. Einheit nach einem der Ansprüche 1 bis 3, **dadurch gekennzeichnet, dass** der Auftragabschnitt (8) aus einem angesetzten und am einen Behälter (2) bildenden Abschnitt insbesondere durch Einrasten, Schrauben, Kleben, Klemmen oder Schweißen befestigten Abschnitt besteht.

6. Einheit nach einem der Ansprüche 1 bis 5, **dadurch gekennzeichnet, dass** der Applikator (1) länglich ist, wobei die biegsame Hülse (10) so konfiguriert ist, dass sie über den Auftragabschnitt (8) des Applikators (1) auf diesen aufgeschoben werden kann.

7. Einheit nach einem der Ansprüche 1 bis 6, **dadurch gekennzeichnet, dass** mindestens ein offenes Ende (12, 13) der biegsamen Hülse verformbare Mittel (14-19) aufweist, um in umkehrbarer Weise deren zumindest teilweisen Verschluss insbesondere dadurch zu gewährleisten, dass ein freier Rand des offenen Endes (12, 13) im Wesentlichen mit sich selbst in Kontakt gehalten oder sogar zusammengepresst wird.

8. Einheit nach Anspruch 7, **dadurch gekennzeichnet, dass** die beiden offenen Enden (12, 13) mit den verformbaren Mitteln ausgestattet sind.

9. Einheit nach Anspruch 7 oder 8, **dadurch gekennzeichnet, dass** die verformbaren Mittel aus eine Feder (16-19) bildenden Mitteln bestehen, die so konfiguriert sind, dass sie den freien Rand des oder der offenen Enden (12, 13) in die Position des auf sich selbst Zusammenpressens zwingen.

10. Einheit nach Anspruch 8, **dadurch gekennzeichnet, dass** die verformbaren Mittel (14, 15) aus einem geschmeidigen Material mit geringem Formgedächtnis hergestellt sind, insbesondere ausgehend von einer Folie auf Aluminiumbasis, oder von einem Komplex auf der Basis von Aluminium und Kunststoff.

11. Einheit nach einem der vorhergehenden Ansprüche, **dadurch gekennzeichnet, dass** die biegsame Hülse (10) aus einem durchsichtigen oder durchscheinenden Material hergestellt ist.

12. Einheit nach einem der vorhergehenden Ansprüche, **dadurch gekennzeichnet, dass** die biegsame Hülse (10) erhalten wird durch:
i) Extrusion; oder
ü) ausgehend von zwei entlang ihrer Längsränder aneinander geschweißten oder geklebten Folien; oder
iii) durch Umschlagen einer Folie auf sich selbst und durch Schweißen oder Kleben ihrer beiden Längsränder aufeinander.

13. Verfahren zum strähnenweisen Auftragen eines Haarpflegeprodukts, das darin besteht:
a) eine Strähne (M) vom Kopfhaar aufzunehmen und sie mit einer Auftragzone (6) eines Auftragabschnitts (8) eines Applikators (1) in Eingriff zu bringen, wobei die Auftragzone über mindestens einen Durchgang (4) mit Produkt gespeist wird, der in der Lage ist, mit einem das Produkt enthaltenden Behälter in Verbindung zu treten;
b) indem die Strähne (M) mit der Auftragzone (6) in Eingriff gehalten wird, eine relative Verschiebung des Applikators (1) und der Strähne zueinander in Längsrichtung zu dieser zu bewirken, um die Strähne mit dem Produkt zu bestreichen; und
c) gleichzeitig mit mindestens einem Teil der relativen Bewegung von Applikator (1) und Strähne (M) zueinander, die Strähne über zumindest einen Teil ihrer Länge mittels mindestens einer geschmeidigen Hülse (10) zu umhüllen, die an ihren beiden Enden (12, 13) offen ist.

14. Verfahren nach Anspruch 13, **dadurch gekennzeichnet, dass** das Ineingriffbringen der Strähne (M) mit der Auftragzone (6) an einem Punkt der Strähne erfolgt, der sich in der Nähe der Kopfhaut befindet, wobei die relative Verschiebung der Strähne und des Applikators (1) zueinander in Richtung des freien Endes der Strähne erfolgt.

15. Verfahren nach Anspruch 13 oder 14, **dadurch gekennzeichnet, dass** es außerdem einen Schritt aufweist, der darin besteht
d) zumindest zum Teil das offene Ende (12) der biegsamen Hülse (10), das der Kopfhaut am nächsten ist, auf die Strähne (M) zu schließen, um das Fließen von Produkt in Richtung der Kopfhaut zu begrenzen.

16. Verfahren nach einem der Ansprüche 13 bis 15, **dadurch gekennzeichnet, dass** nach dem Lösen der Strähne (M) aus der Auftragzone (6) das offene Ende (13) der biegsamen Hülse (10), das am weitesten vom Kopfhaar entfernt ist, zumindest zum Teil geschlossen wird, um das Ausfließen von Produkt durch das offene Ende (13) zu begrenzen.

17. Verfahren nach einem der Ansprüche 13 bis 16, **dadurch gekennzeichnet, dass** es einen Schritt des Knetens der Strähne (M) im Inneren der biegsamen Hülse (10) aufweist, um das Bestreichen der Strähne mit dem Produkt zu verbessern.

18. Verfahren nach einem der Ansprüche 13 bis 17, **dadurch gekennzeichnet, dass** das Produkt ein Färbe-/Bleichmittel ist.

19. Verwendung in einem Verfahren nach einem der Ansprüche 13 bis 18 einer biegsamen Hülse länglicher Form (11), von der mindestens eines der offenen Enden mit Mitteln (14-19) ausgestattet ist, die dazu bestimmt sind, nach dem Einführen der Strähne (M) ins Innere der biegsamen Hülse das offene Ende zumindest teilweise auf der Strähne zu schließen.

20. Verwendung nach dem vorhergehenden Anspruch, **dadurch gekennzeichnet, dass** die Mittel (14-19) an den beiden Enden (12, 13) vorgesehen sind.

21. Verwendung nach Anspruch 19 oder 20, **dadurch gekennzeichnet, dass** die Mittel aus einem Ring (14, 15), der aus einem geschmeidigen Material mit geringem Formgedächtnis, insbesondere auf Aluminiumbasis, hergestellt ist, oder aus einer eine Feder (16-19) bildenden Anordnung bestehen.

22. Einheit nach einem der Ansprüche 1 bis 12, **dadurch gekennzeichnet, dass** die biegsame Hülse länglich ist (11), so dass mindestens eines der offenen Enden mit Mitteln (14-19) ausgestattet ist, die dazu bestimmt sind, nach dem Einführen der Strähne (M) ins Innere der biegsamen Hülse das offene Ende zumindest teilweise auf der Strähne zu schließen.

23. Einheit nach den vorhergehenden Anspruch, **dadurch gekennzeichnet, dass** die Mittel (14-19) an den beiden Enden (12, 13) vorgesehen sind.

24. Einheit nach Anspruch 22 oder 23, **dadurch gekennzeichnet, dass** die Mittel aus einem Ring (14, 15), der aus einem geschmeidigen Material mit geringem Formgedächtnis, insbesondere auf Aluminiumbasis, hergestellt ist, oder aus einer eine Feder (16-19) bildenden Anordnung bestehen.

## Claims

1. Assembly for applying a haircare product to hairstrands, comprising:
a) an applicator (1) comprising:
i) a reservoir-forming portion (2) containing the product that is to be applied;
ii) an applicator portion (8) comprising an application region (6), in engagement with which a hairstrand (M), previously isolated from the remainder of the head of hair, can be held during a relative movement between the applicator (1) and the hairstrand in a direction longitudinal to the latter; and
iii) at least one passage (4) for conveying the product from the reservoir (2) to the application region (6) during the said movement so as to coat the hairstrand (M) with the said product;
b) a flexible sleeve (10), open at both ends (12, 13), to accept the said hairstrand (M) via one of its open ends, and envelop it over at least part of its length, the flexible sleeve (10) being able to be brought into engagement relative to the applicator (1) in such a way as to be able to be placed around the hairstrand (M) simultaneously with at least part of the said relative movement.

2. Assembly according to Claim 1, **characterized in that** the application region (6) is supplied in response to a reduction in volume of the reservoir-forming portion (2).

3. Assembly according to Claim 2, **characterized in that** the reservoir-forming portion (2) comprises at least one elastically deformable wall, particularly one in the form of a bellows (9), the reduction in volume resulting from pressure exerted on the said wall.

4. Assembly according to any one of Claims 1 to 3, **characterized in that** the applicator (1) is formed as a single piece, obtained in particular by extrusion-blow-moulding.

5. Assembly according to any one of Claims 1 to 3, **characterized in that** the applicator portion (8) consists of a portion attached and fixed to the reservoir-forming portion (2), particularly by clip-fastening, screw-fastening, adhesive bonding, clamping or welding.

6. Assembly according to any one of Claims 1 to 5, **characterized in that** the applicator (1) is of elongate shape, the flexible sleeve (10) being configured in such a way as to be able to be slipped over the applicator (1) via the applicator portion (8) of the latter.

7. Assembly according to any one of Claims 1 to 6, **characterized in that** at least one open end (12, 13) of the flexible sleeve comprises deformable means (14-19) so as, reversibly, to at least partially close it, particularly by keeping a free edge of the said open end (12, 13) more or less in contact with, or even pressed against, itself.

8. Assembly according to Claim 7, **characterized in that** the two open ends (12, 13) are equipped with the said deformable means.

9. Assembly according to Claim 7 or 8, **characterized in that** the said deformable means consist of spring-forming means (16-19) configured in such a way as to force the free edge of the said open end or ends (12, 13) into the position of being clamped against itself.

10. Assembly according to Claim 8, **characterized in that** the said deformable means (14, 15) are made of a flexible material with weak shape memory, particularly from a sheet based on aluminium, or a complex based on aluminium and plastic.

11. Assembly according to any one of the preceding claims, **characterized in that** the flexible sleeve (10) is made of a transparent or translucent material.

12. Assembly according to any one of the preceding claims, **characterized in that** the flexible sleeve (10) is obtained:
i) by extrusion; or
ii) from two sheets welded or bonded to one another along their two longitudinal edges; or
iii) by folding a sheet onto itself and welding or bonding its two longitudinal edges together.

13. Method of applying a haircare product to hairstrands, consisting in
a) taking a hairstrand (M) from the head of hair and bringing it into engagement with an application region (6) of an applicator portion (8) of an applicator (1), the said application region being supplied with product via at least one passage (4) able to communicate with a reservoir containing the said product;
b) while keeping the hairstrand (M) in engagement with the said application region (6), bringing about a relative movement between the applicator (1) and the hairstrand in a direction longitudinal to the latter, so as to coat the hairstrand with the said product; and
c) simultaneously with at least some of the said relative movement between the applicator (1) and the hairstrand (M), enveloping the latter over at least part of its length using at least one flexible sleeve (10) open at both ends (12, 13).

14. Method according to Claim 13, **characterized in that** the hairstrand (M) is brought into engagement with the application region (6) at a point on the said hairstrand situated near the scalp, the relative movement between the hairstrand and the applicator (1) being towards the free end of the hairstrand.

15. Method according to Claim 13 or 14, **characterized in that** it further comprises a step consisting in:
d) at least partially closing the open end (12) of the flexible sleeve (10) closest to the scalp onto the hairstrand (M) so as to limit the running of product towards the scalp.

16. Method according to any one of Claims 13 to 15, **characterized in that**, having disengaged the hairstrand (M) from the application region (6), the open end (13) of the flexible sleeve (10) furthest from the scalp is closed, at least in part, so as to limit the running of product through the said open end (13).

17. Method according to any one of Claims 13 to 16, **characterized in that** it comprises a step of kneading the hairstrand (M) inside the flexible sleeve (10) so as to improve the coating of the hairstrand with the said product.

18. Method according to any one of Claims 13 to 17, **characterized in that** the product is a coloration/colour removal product.

19. Use in a method according to any one of Claims 13 to 18 of a flexible sleeve, of elongate shape (11), at least one of the open ends of which is equipped with means (14-19) intended, once the hairstrand (M) has been inserted inside the sleeve, to at least partially close the said open end onto the said hairstrand.

20. Use according to the preceding claim, **characterized in that** the said means (14-19) are provided at both ends (12, 13).

21. Use according to Claim 19 or 20, **characterized in that** the said means consist of a ring (14, 15) made of a flexible material with weak shape memory, particularly based on aluminium, or of a spring-forming arrangement (16-19).

22. Assembly according to any one of Claims 1 to 12, **characterized in that** the flexible sleeve is of elongate shape (11) such that at least one of the open ends is equipped with means (14-19) intended, once the hairstrand (M) has been inserted inside the flexible sleeve, to at least partially close the said open end onto the said hairstrand.

23. Assembly according to the preceding claim, **characterized in that** the said means (14-19) are provided at both ends (12, 13).

24. Assembly according to Claim 22 or 23, **characterized in that** the said means consist of a ring (14, 15) made of a flexible material with weak shape memory, particularly based on aluminium, or of a spring-forming arrangement (16-19).
